# EUROPÄISCHE PATENTSCHRIFT

(11) **EP 0 358 288 B1**
(45) Veröffentlichungstag und Bekanntmachung des Hinweises auf die Patenterteilung: **08.03.1995**
(21) Anmeldenummer: 89250028.1
(22) Anmeldetag: 07.09.1989
(51) Int. Cl.: H01H 9/38, H01H 9/44

(54) **Kontaktanordnung für einen Leistungsschalter mit Vor- und Hauptkontakten**
Contact arrangement for a power circuit breaker with auxiliary and main contacts
Agencement de contact pour un disjoncteur de puissance avec contacts auxiliaires et contacts principaux

(30) Priorität: 08.09.1988 US 242094
(43) Veröffentlichungstag der Anmeldung: 14.03.1990
(73) Patentinhaber: SIEMENS AKTIENGESELLSCHAFT, 80333 München (DE)
(72) Erfinder: Buxton, Clifford A., Lawrenceville Georgia 30245 (US); Leone, David A., Lawrenceville Georgia 30244 (US)

(56) Entgegenhaltungen:
- EP-A- 0 206 882
- EP-A- 0 222 684
- CH-A- 531 785
- FR-A- 1 100 811
- FR-A- 1 544 437
- US-A- 2 777 921
- US-A- 3 192 344

## Beschreibung

Die Erfindung betrifft eine Kontaktanordnung für einen Leistungsschalter mit feststehenden Hauptkontakten und einem Vorkontakt sowie mit einem relativ zu diesen Kontakten schwenkbar gelagerten, gleichfalls Hauptkontakte und einem Vorkontakt aufweisenden Kontakthebel sowie mit einer Einrichtung zur beschleunigten Überleitung an den Hauptkontakten auftretender Schaltlichtbögen zu den Vorkontakten, wobei der Kontakthebel an seiner kontaktgebenden und dem Vorkontakt abgewandten Unterseite in einer ersten Entfernung von den Hauptkontakten eine Vertiefung und an seiner gegenüberliegenden Oberseite in einer zweiten, größeren Entfernung von den Hauptkontakten eine weitere Vertiefung aufweist.

Eine Kontaktanordnung dieser Art ist durch die EP-A-0 206 882 bekannt geworden. Die Einrichtung zur beschleunigten Überleitung von Schaltlichtbögen auf die Vorkontakte umfaßt dabei eine besondere Gestaltung des Laufweges der Schaltlichtbögen in der Weise, daß ein feststehendes Lichtbogenhorn eine in der Richtung der Kontaktbewegung weisende Biegung aufweist. Hierdurch wird eine Zone geringer Öffnungsweite gebildet, um die Gefahr einer Wiederzündung zu vermeiden. Die Lichtbogenhörner bilden von den Kontakten ausgehende divergierende Laufwege, die eine Wanderung der Schaltlichtbögen mit zunehmender Länge begünstigen.

Der Erfindung liegt die Aufgabe zugrunde, die Überleitung der Schaltlichtbögen von den Hauptkontakten zu den Vorkontakten auf einfachere Weise und insbesondere ohne zusätzliche Teile zu bewirken.

Diese Aufgabe wird dadurch gelöst, daß die Vertiefungen an ihrem Boden eine abgerundete Kontur aufweisen und daß die an der kontaktgebenden Unterseite des Kontakthebels vorgesehene Vertiefung an die dort befindlichen Hauptkontakte unmittelbar anschließend angeordnet ist, wobei der Abstand zwischen den Vertiefungen derart bemessen ist, daß in einem Bereich des Kontakthebels die Richtung des Stromes unter Bildung einer Stromschleife entgegengesetzt ist. Diese Gestaltung führt zu einem solchen Verlauf der Strombahn innerhalb des Kontakthebels, daß die Stromfäden eine schleifenförmige Umlenkung erfahren und hierdurch unmittelbar eine elektrodynamishe Vortriebskraft entsteht, die einen an den Hauptkontakten entstehenden Lichtbogen in Richtung der Vorkontakte treibt. Hierdurch wird ein Verweilen eines solchen Schaltlichtbogens an den Hauptkontakten und damit eine unerwünschte Beanspruchung der für die Dauerbelastung wichtigen Hauptkontakte vermieden. Da somit der Abbrand so gering wie möglich gehalten wird, unterbleibt eine Erosion und eine damit einhergehende Erhöhung des Übergangswiderstandes und der Erwärmung im Betrieb. Durch Abrundungen der Vertiefungen wird ein nachteiliger Einfluß auf die Festigkeit des Kontakthebels vermieden.

Ein wesentlicher Vorteil der Kontaktanordnung nach der Erfindung besteht darin, daß die Einrichtung zum Antrieb der Schaltlichtbögen an den Hauptkontakten integraler Bestandteil des Kontakthebels ist und sich in unmittelbarer Nähe der Hauptkontakte befindet.

Es ist an sich bei Schaltkontakten bekannt, durch die Form eines Kontakthebels eine Stromschleife zu bilden (US-A-3 192 344). Ein solcher, insgesamt als Stromschleife ausgebildeter Kontakthebel weist jedoch eine für die gemeinsame Anwendung von Haupt- und Vorkontakten ungünstige Gestalt auf. Ferner ist es bei einem Hochspannungs-Trennschalter bekannt geworden (US-A-2 777 921), durch Einschnitte in einem Schaltstück Stromschleifen zu schaffen.

Die Erfindung wird im folgenden anhand des in der Figur gezeigten Ausführungsbeispieles näher erläutert.

Bei der in der Figur gezeigten Kontaktanordnung kann es sich beispielsweise um den Teil der Strombahn eines kompakten Niederspannungs-Leistungsschalters mit Isolierstoffgehäuse (MCCB) handeln. Die Strombahn umfaßt eine ortsfeste Anschlußschiene 10 mit einer stromübertragenden Gelenkanordnung 12, zu der ein Gelenkbereich 14 mit kreisförmiger Kontur am Ende eines um eine Schwenkachse 16 schwenkbar gelagerten Kontakthebels 18 gehört. An seinem gegenüberliegenden Ende ist der Kontakthebel 18 mit mehreren parallel zueinander angeordneten Hauptkontakten sowie mit einem Lichtbogenhorn 22 und einem daran angebrachten Vorkontakt 24 versehen.

Den an dem Kontakthebel 18 angebrachten bewegbaren Kontakten 20 und 24 gegenüberstehend ist eine weitere ortsfeste Anschlußschiene 26 angeordnet, die feststehende Hauptkontakte 28 und einen feststehenden Vorkontakt 30 trägt.

Bei den Schaltvorgängen ist es nicht ausgeschlossen, daß auch an den hierfür nicht vorgesehenen Hauptkontakten 20 und 28 Schaltlichtbögen entstehen. Dies ist unerwünscht, weil die Hauptkontakte im Interesse eines möglichst geringen Übergangswiderstandes und damit im Interesse einer möglichst geringen Erwärmung im Zustand der Dauereinschaltung ein Abbrand oder eine sonstige ungünstige Veränderung möglichst unterbleiben soll. Da sich aber Schaltlichtbögen an dieser Stelle nicht zuverlässig vermeiden lassen, wird durch eine besondere Gestaltung des Kontakthebels 18 dafür gesorgt, daß solche Schaltlichtbögen so rasch wie möglich zu den Vorkontakten 24 und 30 übergeleitet werden, von denen sie in bekannter Weise über Lichtbogenhörner in eine Löschkammer gelangen. Wie in der Figur gezeigt, weist der Kontakthebel 18 an seiner kontaktgebenden Unterseite unmittelbar anschließend an den Bereich der Hauptkontakte 20 eine Vertiefung 32 auf. Ferner ist im Abstand hiervon an der gegenüberliegenden Oberseite des Kontakthebels 18 eine weitere Vertiefung 34 angeordnet, die durch die Abknickung gebildet ist.

Wie durch eine ausgezogene Linie 36 dargestellt, wird der durch den Kontakthebel 18 fließende Strom durch die Vertiefungen 32 und 34 zu einer schleifenförmigen Umlenkung derart veranlaßt, daß örtlich Stromfäden in parallelen Ebenen 38 und 40 fließen, die sich beidseitig der Vertiefung 32 erstrecken. Die Ebene 40 verläuft dabei etwa durch die Achsen der hauptkontakte 20 und 28. Wie anhand der Figur zu erkennen ist, entstehen aufgrund der Umlenkung der Stromfäden in den Ebenen 38 und 40 Bereiche 42 und 44, in denen die Richtung des Stromes entgegengesetzt ist. Die so gebildete Stromschleife ist bestrebt, sich in Richtung der Vorkontakte 24 und 30 zu erweitern und somit die an den Hauptkontakten 20 und 28 gezündeten Schaltlichtbögen rasch auf die Vorkontakte 24 und 30 und das anschließende, am Ende des Kontakthebels 18 befindliche Lichtbogenhorn 22 zu überführen.

Durch die Gestalt der Vertiefung 34 kann die Wirkung der Stromschleife stärker oder schwächer bemessen werden. Wird beispielsweise die Vertiefung 34 entsprechend der ausgezogenen Kontur des Kontakthebels 18 als Knick oder Abkröpfung ausgeführt, so ist die Schleifenwirkung geringer als bei einer noch weiter reichenden Vertiefung etwa entsprechend den gestrichelten Konturen 46 und 48. Die Bereiche 42 und 44 im Verlauf der Strombahn 36, die vom Strom antiparallel durchflossen werden, sind je nach der Ausführung der Vertiefung 32 unterschiedlich lang und ergeben daher eine mehr oder weniger ausgeprägte Schleifenwirkung.

In jeder der erläuterten Ausführungen weisen die Vertiefungen eine abgerundete Kontur auf. Die Festigkeit des Kontakthebels 18 wird hierdurch so gering wie möglich beeinflußt.

## Patentansprüche

1. Kontaktanordnung für einen Leistungsschalter mit feststehenden Hauptkontakten (28) und einem Vorkontakt (30) sowie mit einem relativ zu diesen Kontakten (28, 20) schwenkbar gelagerten, gleichfalls Hauptkontakte (20) und einen Vorkontakt (24) aufweisenden Kontakthebel (18) und mit einer Einrichtung zur beschleunigten Überleitung an den Hauptkontakten auftretender Schaltlichtbögen zu den Vorkontakten (24, 20), wobei der Kontakthebel (18) an seiner kontaktgebenden und dem Vorkontakt (24) abgewandten Unterseite in einer ersten Entfernung von den Hauptkontakten (20) eine Vertiefung (32) und an seiner gegenüberliegenden Oberseite in einer zweiten, größeren Entfernung von den Hauptkontakten eine weitere Vertiefung (34) aufweist,
**dadurch gekennzeichnet**, daß die Vertiefungen (32, 34) an ihrem Boden eine abgerundete Kontur aufweisen und daß die an der kontaktgebenden Unterseite des Kontakthebels (18) vorgesehene Vertiefung (32) an die dort befindlichen Hauptkontakte (20) unmittelbar anschließend angeordnet ist, wobei der Abstand zwischen den Vertiefungen (32, 34) derart bemessen ist, daß in einem Bereich des Kontakthebels (18) die Richtung des Stromes unter Bildung einer Stromschleife entgegengesetzt ist.

## Claims

1. Contact arrangement for a circuit-breaker with fixed main contacts (28) and a preliminary contact (30) and with a contact lever (18) pivotally mounted relative to these contacts (28, 20) and likewise having main contacts (20) and a preliminary contact (24) and with a device for the accelerated transfer at the main contacts of occurring arcs to the preliminary contacts (24, 20), with the contact lever (18) at its contact-giving underside directed away from the preliminary contact (24) having a depression (32) at a first distance from the main contacts (20) and at its opposite upper side a further depression (34) at a second, greater distance from the main contacts, characterized in that the depressions (32, 34) have at their base a rounded contour and in that the depression (32) provided at the contact-giving underside of the contact lever (18) is arranged directly connecting to the main contacts (20) located there, with the spacing between the depressions (32, 34) being dimensioned such that in an area of the contact lever (18) the direction of the current with formation of a current loop is countered.

## Revendications

1. Dispositif de contact pour un disjoncteur comportant des contacts principaux fixes (28) et un contact auxiliaire (30) ainsi qu'un levier de contact (18) monté de manière à pouvoir pivoter par rapport à ces contacts (28, 20) et possédant également des contacts principaux (20) et un contact auxiliaire (24), et un dispositif pour le déplacement accéléré d'arcs électriques de coupure, qui apparaissent au niveau des contacts principaux, en direction des contacts auxiliaires (24,20), le levier de contact (18) possédant, au niveau de sa face inférieure établissant le contact et tournée à l'opposé du contact auxiliaire (24), à une première distance des contacts principaux (20), un renfoncement (32) et, au niveau de sa face supérieure opposée, à une seconde distance supérieure des contacts principaux, un second renfoncement (34),
caractérisé par le fait que les renfoncements (32,34) possèdent, au niveau de leurs fonds, un contour arrondi et que le renfoncement (32), qui est prévu au niveau de la face inférieure, qui établit le contact, du levier de contact (18), est disposé en position directement adjacente aux contacts principaux (20) situés en cet endroit, la distance entre les renfoncements (32,34) étant dimensionnée de telle sorte que dans une partie du levier de contact (18), le courant est dirigé en sens opposé, avec formation d'une boucle de courant.
